# EUROPÄISCHE PATENTANMELDUNG

(11) **EP 0 209 842 A2**
(43) Veröffentlichungstag der Anmeldung: **28.01.1987**
(21) Anmeldenummer: 86109729.3
(22) Anmeldetag: 16.07.1986
(51) Int. Cl.: G07D 5/02, G07F 3/02

(54) **Vorrichtung mit einem Sensor zur Erkennung von Münzen**

(30) Priorität: 24.07.1985 DE 3526378
(71) Anmelder: Gati, Andras, D-6000 Frankfurt 70 (DE)
(72) Erfinder: Gati, Andras, D-6000 Frankfurt 70 (DE)
(74) Vertreter: Jochem, Bernd, Dipl.-Wirtsch.-Ing.

(57) **Zusammenfassung**

Zur Erkennung von Münzen wird ein Sensor verwendet, der die Prägung analysiert. Hauptbestandteil des Sensors ist ein polymeres, elastisches Material 20, das piezoelektrische Eigenschaften zeigt. Durch Andruck der Prägeseite einer Münze an die sensorische Fläche 23 wird ein den Hoch- bzw. Tiefstellen der Prägung entsprechendes eletrisches Signal erzeugt, das in einer nachgeschalteten Auswerteelektronik eine Beurteilung der Münze zuläßt.

## Beschreibung

Die Erfindung bezieht sich auf eine Vorrichtung mit einem Sensor zur Erkennung von Münzen, insbesondere zur Trennung von zugelassenen und nichtzugelassenen Münzen oder zur Feststellung des Münzwertes.

Die Prüfung von Münzen ist z.B. in Verkaufs- und Dienstleistungsautomaten notwendig zur Erkennung des Münzwertes, da nur bei vorgeschriebenen Münzen der Gegenwert erbracht werden soll.

Die bekannten Verfahren zur Erkennung von Münzen analysieren insbesondere die Kriterien Gewicht, Durchmesser, Dicke sowie die elektromagnetischen Eigenschaften der Münzlegierung. Zur Feststellung des Gewichts von Münzen ist es bekannt, Sensoren in Form von Folien aus polymerem Material mit piezoelektrischen Eigenschaften zu verwenden (vgl. G.R. Crane in IEEE Transactions on Sonics and Ultrasonics, Vol. SU-25, NO.6, November 1978). Weltweit existiert jedoch eine sehr große Vielzahl von Münzen mit angenähert gleichem Gewicht und sehr ähnlichen mechanischen und physikalischen Charakteristiken und diese sind im Zeitalter des Massentourismus auch recht leicht verfügbar. Darüberhinaus ist die Fälschung obiger Kriterien von Münzen einfach und billig.

Dies führt dazu, daß Münzprüfer zur sicheren Erkennung von Münzen zumeist mehrere Kriterien prüfen und die einzelnen Toleranzgrenzen sehr eng gewählt werden müssen. Die notwendige Vorrichtung ist daher recht umfangreich und durch die hohe Präzision teuer und anfällig.

Aufgabe der Erfindung ist es, eine Vorrichtung der eingangs genannten Art zu schaffen, die mit wesentlich einfacherem Aufbau als bisher eine sichere Unterscheidung von zugelassenen und nicht zugelassenen Münzen sowie die Feststellung des Münzwertes gewährleistet.

Diese Aufgabe wird erfindungsgemäß dadurch gelöst, daß der Sensor ein aus einem polymeren, elastischen Material mit piezoelektrischen Eigenschaften, wie z.B. Polyvinylidenfluorid (PVDF), bestehender Wandler ist, gegen dessen sensorische Fläche die Münzen mit einer geprägten Fläche andrückbar sind, wobei das Abdruckmuster der Münzprägung in der sensorischen Fläche durch den piezoelektrischen Effekt in ein die Münze charakterisierendes Signal wandelbar ist.

Die Prägung einer Münze ist das eigentliche Kriterium für die Echtheit und deren Wert. Hierin sind die Ähnlichkeiten zwischen verschiedenen Münzsorten außerordentlich gering. Auch verursacht die Nachahmung der Prägung einen hohen Aufwand, der den Anreiz zur Fälschung entscheidend vermindert. Die Erfindung bietet den Vorteil, daß ein einfacher Sensor genügt, um die markanten Unterschiede der Prägungen festzustellen.

Fig. 1A und B zeigen den prinzipiellen Aufbau einer erfindungsgemäßen Vorrichtung in Draufsicht und im Schnitt. Das wesentliche Teil ist ein Sensor 19, der aus einem polymeren, elastischen Material 20 besteht, das piezoelektrische Eigenschaften besitzt. Ein Beispiel für ein derartiges Material 20 ist Polyvinylidenfluorid, abgekürzt PVDF. Wirkt auf dieses Material eine mechanische Kraft, so entsteht an den Grenzflächen eine elektrische Spannung, die mit elektrisch leitenden Schichten 21 abgegriffen und als Meßsignal über elektrische Leiter 16 einer Auswerteelektronik 22 zugeführt werden kann. Zur Abschirmung ist der Sensor mit einer nichtleitenden Isolation 18 umgeben.

Bei der Ausführung gemäß Fig. 2 wird die eine Prägeseite 16 einer Münze 17 gegen die sensorische Fläche 23 des Sensors 19 gedrückt. Die bei der Münzprägung entstandenen Hochstellen der dreidimensionalen Oberflächenstruktur kommen früher in Kontakt mit der sensorischen Fläche als die Tiefstellen und dringen auch, bei einer entsprechend großen Kraft auf die Münze, tiefer ein. Durch den piezoelektrischen Effekt wird das so entstandene Abdruckmsuter in ein Meßsignal verwandelt, wobei die Hochstellen der Prägung einen stärkeren und/oder längeren Stromimpuls erzeugen als die Tiefstellen.

Der Stromimpuls wird in der Auswerteelektronik nach den Kriterien Stärke und/oder zeitlicher Verlauf beurteilt. Hierbei ähneln sich gleiche Münzen, während sich unterschiedliche Münzsorten bzw. -werte unterscheiden.

Es sind verschiedene Ausführungen der erfindungsgemäßen Vorrichtung möglich. Im folgenden werden einige beispielhaft aufgezeigt.

Fig. 2 zeigt den Sensor 19 in einer stationären Lagerung 24. Die Münze 17 wird mit einer Prägeseite 16 auf die sensorische Fläche 23 geführt und erzeugt durch ihr Eigengewicht und/oder durch eine zusätzliche bestimmte Kraft, die durch einen Druckstempel 25 auf die Münze ausgeübt wird, das charakterisierende Abdruckmuster.

In Fig. 3 ist der Sensor 19 an der zur Münze zeigenden Seite eines Druckstempels 26 angeordnet.

In Fig. 4 ist dargestellt, wie mit zwei Sensoren 19 gleichzeitig von beiden Prägeseiten 16 Abdruckmuster genommen werden können. Hierbei werden zwei Meßsignale erzeugt, die in ihrer Kombination die Wahrscheinlichkeit von Ähnlichkeiten zu verschiedenen Münzsorten und -werten stark herabsetzen.

Fig. 5 zeigt zwei Sensoren 19, die die Form einer Mantelfläche eines geraden Zylinders haben, da sie auf zylindrischen, drehbaren Haltern 27 angeordnet sind. Auch andere gerundete, abrollbare Formen kommen für die Sensoren infrage. Die zu prüfende Münzprägung 16 wird an den sensorischen Flächen 23 so abgerollt, daß mit forclaufender Drehung des Halters zeilenweise ein Abdruckmuster entsteht.

Fig. 6 zeigt zwei Sensoren, die wie ihre Halter 28 die Form von Segmenten von Zylinder-Mantelflächen besitzen. Hier werden die Prägeseiten 16 ebenfalls tangential abgerollt. Nach dem Prüfen werden die Halter 28 durch Federn 29 in die Ausgangsstellung zurückgeführt. Die begrenzte, hin- und hergehende Drehbewegung bietet den Vorteil einer ununterbrochenen Leitungsverbindung zu den Sensoren.

Wie in Fig. 7 dargestellt, kann die sensorische Fläche des Sensors in einzelne sensorische Bereiche 30 entsprechend einem Raster unterteilt sein. Gezeigt ist eine Draufsicht auf die sensorische Fläche mit den durch eine geeignete Isolation 31 abgegrenzten sensorischen Bereichen 30. Das entsprechend erzeugbare, gerasterte Abdruckmuster kann durch geometrische Zuordnung neben den oben erwähnten Auswertekriterien auch mit Systemen der Mustererkennung analysiert werden.

Mit.dem oder einem der Sensoren kann außer der Prägung auch das Gewicht der Münze festgestellt werden. Hierzu wird die Münze nur durch ihr Eigengewicht belastet auf die sensorische Fläche geführt. Die Stärke des entstehenden Stromimpulses kann in der Auswerteelektronik als Maß für das Münzgewicht analysiert werden.

Als weiteres zusätzliches Kriterium zur Münzerkennung kann die von der Ausgangsstellung zur angedrückten Prüfstellung zurückgelegte Wegstrecke des oder der Sensoren bzw. des Druckstempels als Maß für die Dicke der Münze verwendet werden.

Bei den statischen Prüfverfahren gemäß Fig. 1 bis 4 kann die Einstellung der Prüfparameter so gewählt werden, daß entweder mit konstantem Druck, mit konstanter Eindringtiefe des Sensormaterials in die Münzprägung und schließlich mit konstanter Vorschub- und Eindringgeschwindigkeit bis zum Erreichen der angedrückten Endstellung gearbeitet wird.

Gleichzeitig mit der Prüfung des Prägebilds kann mittels der PVDF-Folie eine Materialprüfung vorgenommen werden, indem die Münzen durch einen Magneten mit bestimmter magnetischer Kraft gegen den piezoelektrischen Sensor gezogen werden. In diesem Fall ergibt sich das erzeugte elektrische Signal aus der Kombination der magnetischen Eigenschaften und der Prägung der Münzen.

Wo es bei der Prüfung auf Schnelligkeit und Auflösung ankommt, sind Ausführungen nach Fig. 5 und 6 mit sich drehenden Sensoren zu bevorzugen. Dabei besteht die Möglichkeit, wenigstens einen der Sensoren oder eine an seiner Stelle vorgesehenen Andruckrolle derart beweglich zu lagern, daß der Achsabstand zwischen den beiden rotierenden Teilen veränderlich ist. Wenn man dann in der Ausgangsstellung die Spaltweite zwischen den beiden Sensoren bzw. zwischen einem Sensor und einer Andruckrolle höchstens so groß wählt, wie die Mindestdicke einer zu prüfenden Münze, und bei Einführung einer Münze in den Spalt die Drehachsen der beiden drehenden Teile gegen eine Rückstellkraft entsprechend der tatsächlichen Dicke der Münze auseinanderbewegbar sind, kann das Maß der axialen Verschiebung als Kriterium für die Dicke der Münze ausgewertet werden.

In praktischen Versuchen hat sich gezeigt, daß es vorteilhaft ist, zwei Sensorpaare gemäß Fig. 5 oder 6 hintereinander zu schalten, wobei das eine Paar mindestens so breit ist wie der maximale Durchmesser der Münzen, während das andere Sensorpaar nur sehr schmal, z.b. nur einige Millimeter breit ist. Mit dem breiten Sensorpaar kann dann eine Integralmessung der beiden Prägeseiten der Münzen durchgeführt werden, wobei sich, aufgetragen über dem Abrollwinkel, rür jede Prägeseite ein charakteristisches Integralsignal ergibt, welches ein Kriterium für die Größe der Münze und den prozentualen Anteil der erhabenen bzw. der vertieften Bereiche der Prägung darstellt.

Die ergänzend vorgenommene Prüfung mit dem schmalen Sensorpaar erbringt zusätzlich beim Auf- und Ablaufen der Münze charakteristische Randspitzen (peaks) und eine Vielzahl von Zwischenpeaks. Da insbesondere die Signalspitze beim Auflaufen der Münze sehr viel größer ist als die Zwischenpeaks, kann es sich empfehlen, unmittelbar nach dem ersten Randpeak auf eine größere Signalverstärkung umzuschalten. Außerdem läßt sich aus dem Abstand der Randpeaks der Münzdurchmesser und aus ihrer Größe die Dicke bestimmen, so daß es dazu keiner weiteren Meßvorgänge bedarf.

Wenn die Münzen mit einer genau vorbestimmten Orientierung, z.B. mit genau aufrecht stehenden Zahlen ihrer Wertangabe, geprüft werden, liefern schmale Sensoren gemäß _{F}ig. 5 oder 6, die.nur einen bestimmten, eng begrenzten Bereich der Prägebilder überrollen und prüfen, ein sehr charakteristisches elektrisches Signalbild mit typischen Rand- und Zwischenpeaks. Diese Charakteristik stimmt auch bei neuen und abgegriffenen Münzen der gleichen Sorte weitgehend überein. Wenn man auf die hierzu notwendige, vorherige Ausrichtung der Münzen, z.B. unter Zuhilfenahme eines Sensors gemäß Fig. 7 verzichten will, kann man auch vorweg in der Auswerteelektronik zu jeder zugelassenen Münze die Vielzahl der Signalbilder speichern, die sich ergeben, wenn zwei schmale Sensoren von einigen Millimeter Breite in beliebiger Richtung quer über eine Prägeseite der betreffenden Münze laufen. Beim Prüfen einer nicht besonders ausgerichteten Münze wird dann das erhaltene Signalbild daraufhin überprüft, ob es mit einem der unter verschiedenen Drehwinkeln der Münze erhaltenen und gespeicherten Signalbilder übereinstimmt.

Um die Genauigkeit noch zu vergrößern, können zwei rotierende Sensoren gemäß Fig. 5 oder 6 benutzt werden, deren Gesamtbreite größer ist als der maximale Münzdurchmesser, deren Mantelfläche jedoch in eine Vielzahl schmaler, im wesentlichen zylindrischer Mantelflächen aufgegliedert ist. Man kann dann von jeder dieser schmalen Sensorflächen entsprechend dem von ihr überrollten Bereich der Münze eine charakteristische Signalkurve erhalten, also mit einem einzigen Prüfvorgang eine Vielzahl von geometrisch zuzuordnenden Informationen, die mit elektronischen Systemen der Mustererkennung analysiert werden können.

Die Empfindlichkeit der Sensoren kann durch die Härte bzw. Nachgiebigkeit ihrer sensorischen Flächen beeinflußt werden. Hierzu genügt es, die nicht-leitende Isolation 18 gemäß Fig. 1B nach geeigneter Dicke und Materialelastizität auszuwählen. Eine dickere Isolation 18 der sensorischen Fläche eines feststehenden oder rotierenden Sensors wirkt sich naturgemäß bei der Prüfung kleiner Oberflächenbereiche der Münzen stärker aus als bei einer Integralprüfung, wo für die gesamte Münze das Verhältnis der erhabenen und eingesenkten Bereiche des Prägebilds festgestellt wird. Weitere Parameter der Signalauflösung und Empfindlichkeit sind der Radius des Sensors, die Dicke des Sensormaterials und die Nachgiebigkeit der Unterlage und des Trägers.

Die Erfindung bietet auch eine sehr einfache Möglichkeit, Erkennungsfehler bei mehr oder weniger stark abgenutzten Münzen auszuschließen. Da sich die Prägungen auf beiden Seiten im wesentlichen im gleichen Maße abnutzen, verändert sich das Verhältnis der erhabenen Flächen bzw. der vertieften Flächen beider Seiten nicht oder nur sehr geringfügig. Man kann also in der Auswerteelektronik die Quotienten der Integralsignale oder der Signale bestimmter Flächenbereiche beider Seiten ermitteln und erhält damit ein auch bei zunehmender Abnutzung gleichbleibendes Merkmal einer bestimmten Münzsorte.

Bei praktischen Versuchen hat es sich bewährt, zur Verstärkung des Kantensignals einen hochohmigen Spannungsverstärker und bei der Integralmessung einer Münzprägung einen Ladungsverstärker einzusetzen.

## Patentansprüche

1. Vorrichtung mit einem Sensor zur Erkennung von Münzen, insbesondere zur Trennung von zugelassenen und nichtzugelassenen Münzen oder zur Feststellung des Münzwertes, dadurch gekennzeichnet , daß der Sensor (19) ein aus einem polymeren, elastischen Material mit piezoelektrischen Eigenschaften (20), wie z.B. Polyvinylidenfluorid (PVDF) bestehender Wandler ist, gegen dessen sensorische Fläche (23) die Münzen (18) mit einer geprägten Fläche (16) andrückbar sind, wobei das Abdruckmuster der Münzprägung (16) in der sensorischen Fäche (23) durch den piezoelektrischen Effekt in ein die Münze charakterisierendes Signal wandelbar ist.

2. Vorrichtung nach Anspruch 1, dadurch gekennzeichnet , daß der Abdruck der Münze (17) in der sensorischen Fläche (23) des Sensors (19) durch eine auf die Münze (17) und den Sensor (19) wirkende, definierte Kraft erzeugbar ist.

3. Vorrichtung nach Anspruch 1, dadurch gekennzeichnet , daß der Sensor (19) die Mantelfläche eines drehbar gelagerten Zylinders (27) eines Zylindersegments (28) oder eines anderen gerundeten Teils bildet und die zu prüfende Münze (17) tangential an der sensorischen Fläche (23) abrollbar ist, wobei mit fortlaufender Drehung des Sensors (19) zeilenweise ein Abdruckmuster der Münzprägung und eine Folge auswertbarer piezoelektrischer Signale entstehen.

4. Vorrichtung nach Anspruch 3, dadurch gekennzeichnet , daß zwei gerundete, z.B. zylindrische, drehbare Führungsteile, von denen wenigstens eines einen Sensor (19) bildet, in der Ausgangsstellung zwischen sich einen Spalt lassen, der höchstens gleich der Mindestdicke einer zu prüfenden Münze ist, und bei Einführung einer Münze in den Spalt die Drehachse wenigstens des einen Führungsteils entsprechend der Dicke der Münze gegen eine Rückstellkraft von dem anderen Führungsteil fortbewegbar ist.

5. Vorrichtung nach Anspruch 3, dadurch gekennzeichnet , daß sie mehrere Sensoren (19) aufweist, von denen wenigstens einer nur einen Teilbereich einer Münzprägung abtastet, und ein diesem entsprechendes elektrisches Signal erzeugt, während wenigstens ein weiterer Sensor (19) allein oder zusammen mit dem erstgenannten Sensor (19) und/oder weiteren Sensoren (19) die gesamte Fläche abtastet und ein dieser entsprechendes Integralsignal erzeugt.

6. Vorrichtung nach Anspruch 1, dadurch gekennzeichnet , daß beide geprägten Flächen (16) einer Münze (17) gleichzeitig von zwei sich gegenüberliegenden Sensoren (19), zwischen die die Münze (17) einführbar ist, abfühlbar sind.

7. Vorrichtung nach Anspruch 1, dadurch gekennzeichnet , daß die sensorische Fläche (23) des Sensors (19) in mehrere sensorische Bereiche (30) unterteilt ist, so daß ein gerastertes Abdruckmuster der Prägung und entsprechend dem Raster erzeugte elektrische Impulse entstehen,die durch geometrische Zuordnung auswertbar sind.

8. Vorrichtung nach Anspruch 1, dadurch gekennzeichnet , daß mit dem Sensor (19) außer der Prägung auch das Gewicht der Münze abfühlbar ist.

9. Vorrichtung nach Anspruch 3, dadurch gekennzeichnet , daß der Abstand zwischen bestimmten Punkten am Anfang und Ende des piezoelektrischen Signals als Kriterium für den Durchmesser der Münze auswertbar ist.

10. Vorrichtung nach Anspruch 3, dadurch gekennzeichnet , daß die Größe der Spitze am Anfang des piezoelektrischen Signals als Kriterium für den Durchmesser der Münze auswertbar ist.
